# EUROPÄISCHE PATENTSCHRIFT

(11) **EP 0 099 991 B1**
(45) Veröffentlichungstag und Bekanntmachung des Hinweises auf die Patenterteilung: **04.03.1987**
(21) Anmeldenummer: 83106279.9
(22) Anmeldetag: 28.06.1983
(51) Int. Cl.: F02M 65/00

(54) **Kraftstoff-Einspritzdüse für Brennkraftmaschinen**
Fuel injector for an internal-combustion engine
Buse d'injection de carburant pour moteurs à combustion interne

(30) Priorität: 27.07.1982 DE 3227989
(43) Veröffentlichungstag der Anmeldung: 08.02.1984
(73) Patentinhaber: ROBERT BOSCH GMBH, 70442 Stuttgart (DE)
(72) Erfinder: Kaczynski, Bernhard, D-7050 Waiblingen (DE)

## Beschreibung

### Stand der Technik

Die Erfindung geht aus von einer Kraftstoff-Einspritzdüse für Brennkraftmaschinen nach der Gattung der Patentanspruches 1. Diese Einspritzdüsen zeichnen sich dadurch aus, daß für die Signaigabe nur eine Induktionspule benötigt wird und daß sich relativ große prozentuale Änderungen des Luftspaltes bzw. der den Luftspalt begrenzenden Polflächen erzielen lassen, so daß für die Signalverstärkung in der Meßschaltung nur ein verhältnismäßig geringer Aufwand notwendig ist.

Bei bekannten Einspritzdüsen mit einem induktiven Signalgeber (FR-A-2320557) ist ein Wandler vorgesehen, welcher aus einem ein Magnetfeld erzeugenden ruhenden Teil und einem mit der Ventilnadel bewegten zweiten Teil besteht. Der magnetfelderzeugende Teil des Wandlers ist als Schraubstück ausgebildet, welches in eine vom rückseitigen Stirnende des Düsenhalters ausgehende Gewindebohrung eingeschraubt ist und zum Zweck der axialen Einstellung gegenüber dem zweiten Teil des Wandlers als Ganzes in der Gewindebohrung verstellt werden kann. Diese Ausführung bedingt eine Sonderbauform des Düsenhalters, bei welcher die Kraftstoff-Zuleitung nicht wie üblich zentral, sondern seitlich in den Düsenhalter eingeführt ist.

Bei anderen bekannten Einspritzdüsen mit einer der Signalgabe dienenden Induktionsspule, welcher ein von der Ventilnadel beeinflußter Anker und ein Spulenkern zugeordnet sind (DE-A-3 137 761, älteres nationales Recht) ist die Anordnung so getroffen, daß zwar die Kraftstoff-Zuleitung zentral eingeführt ist, der Spulenkern jedoch nicht vom rückseitigen Stirnende der Düsenhalters zugänglich ist und zum Zweck der Einstellung eines Anfangsluftspaltes nicht axial verstellt werden kann. Bei Einspritzdüsen ohne integrierten Signalgeber ist es ferner bekannt, das von der Ventilnadel abgekehrte Ende der Schließfeder an einem im Düsenhalter axial verschiebbar gelagerten Bolzen abzustützen, der seinerseits an einem als Anschlag dienenden Gewindestift anliegt, der in eine Gewindebohrung des Düsenhalters eingeschraubt und von außen einstellbar ist (FR-A-2136 705). Auch bei dieser Anordnung ist die Kraftstoff-Zuleitung nicht zentral, sondern von der Seite her in den Düsenhalter eingeführt.

### Vorteile der Erfindung

Die erfindungsgemäße Anordnung mit den kennzeichnenden Merkmalen des Patentanspruches 1 hat demgegenüber den Vorteil, daß der Spulenkern zum Einstellen des Anfangsluftspaltes oder der anfänglichen Größe der sich gegenüberliegenden Polflächen an Spulenkern und Anker auch nach dem Zusammenbau der Einspritzdüse noch axial verstellt werden kann, ohne daß für den Düsenhalter eine von der üblichen Bauart mit zentraler Einführung der Kraftstoff-Zuleitung abweichende Sonderbauform vorgesehen werden muß. Der Anfangsluftspalt bzw. die anfängliche Größe der Polflächen kann beispielsweise durch elektronische Messung der Anfangsinduktivität der Induktionsspule oder auch mechanisch dadurch ermittelt werden, daß vor dem Zusammenbau der Einspritzdüse der Abstand der maßgebenden Flächen am Anker und am Spulenkern gegenüber einer Bezugsebene, beispielsweise der Trennungsebene zwischen Düsenhalter und zwischen Scheibe bzw. Düsenkörper, festgestellt wird. Nach dem Zusammenbau der Einspritzdüse kann das die axiale Lage des Spulenkerns bestimmende Einstellglied entsprechend des tatsächlich gewünschten Anfangswertes von Luftspalt oder Polflächengröße nachgestellt und anschließend der Spulenkern in der eingestellten Lage festgelegt, z. B. durch Verstemmen festgeklemmt werden.

Durch die in den Unteransprüchen aufgeführten Maßnahmen sind vorteilhafte Weiterbildungen der im Hauptanspruch angegebenen Anordnung möglich.

Eine einfache Ausführung ergibt sich, wenn die Bohrung zur Aufnahme des Einstellgliedes im spitzen Winkel in die den Spulenkern bzw. den Spulenkörper aufnehmende Bohrung mündet. Das Einstellglied kann in diesem Fall ein Bolzen sein, der in die Bohrung bleibend oder nur bei der Einstellung vorübergehend eingeführt wird.

Für einen vorteilhaften Verlauf der magnetischen Feldlinien wird vorgeschlagen, daß der Spulenkern in einem Ansatz des Spulenkörpers verschiebbar geführt und an der vom Anker abgekehrten Seite mit einem Zapfen versehen ist, welcher passend in einen verengten Bohrungsabschnitt im Düsenhalter greift.

Der von der Ventilnadel beeinflußte Anker bzw. ein den Anker mit der Ventilnadel verbindendes Gestängeteil kann besonders kurz ausgeführt sein, wenn der Spulenkern die Induktionsspule axial durchsetzt und in dieser verschiebbar geführt ist. Die Anordnung kann jedoch auch so getroffen sein, daß sowohl der Spulenkern als auch der Anker in die Induktionsspule eintauchen und der magnetische Luftspalt zwischen diesen Teilen innerhalb der Induktionsspule angeordnet ist.

Die zur Aufnahme der Induktionsspule und des Spulenkerns dienenden Bohrungen im Düsenhalter können gegen Leckölaustritt auf einfache Weise dadurch abgedichtet sein, daß der Spulenkörper und/oder der Spulenkern am Außenumfang einen Dichtring trägt.

### Zeichnung

Zwei Ausführungsbeispiele der Erfindung sind in der Zeichnung dargestellt und in der nachfolgenden Beschreibung näher erläutert. Es zeigen Figur 1 das erste Ausführungsbeispiel teils im Längsschnitt und teils in Seitenansicht, und Figur 2 einen gegenüber Figur 1 vergrößerten Teil-Längsschnitt durch das zweite Ausführungsbeispiel.

### Beschreibung der Ausführungsbeispiele

Die Einspritzdüse nach Figur 1 hat einen Düsenhalter 10, gegen den ein Zwischenplatte 11 und ein Düsenkörper 12 durch eine Überwurfmutter 13 gespannt sind. Im Düsenkörper 12 ist eine Ventilnadel 14 verschiebbar gelagert, auf welche über ein Druckstück 15 eine Schließfeder 16 einwirkt, die in einer Federkammer 17 des Düsenhalters 10 untergebracht ist. Die Ventilnadel 14 arbeitet mit einem nach innen gekehrten Ventilsitz im Düsenkörper 12 zusammen und führt ihren Öffnungshub entgegen der Strömungsrichtung des Kraftstoffs aus. Die Führungsbohrung der Ventilnadel 14 ist wie üblich an einer Stelle zu einem Druckraum erweitert, in dessen Bereich die Ventilnadel 14 eine dem Ventilsitz zugekehrte Druckschulter hat und der über Kanäle 18, 19, 20 und 21 in der Zwischenscheibe 11 bzw. dem Düsenhalter 10 mit einem Kraftstoff-Anschluß stutzen 22 des Düsenhalters 10 verbunden ist. Der an der Druckschulter der Ventilnadel 14 angreifende Kraftstoffdruck schiebt die Ventilnadel 14 entgegen der Kraft der Schließfeder 16 nach oben, bis eine nicht sichtbare Schulter an der Ventilnadel 14 gegen die untere Stirnseite der Zwischenscheibe 11 stößt und den weiteren Aufwärtshub der Ventilnadel 14 begrenzt.

Die Schließfeder 16 stützt sich über eine Scheibe 24 an einem Flanschteil 25 aus magnetisch leitfähigem Stoff ab, welcher an einer Schulter 26 des Düsengehäuses 10 anliegt, die am Übergang der Federkammer 17 zu einer mehrfach abgestuften Sackbohrung 28 gebildet ist. In diese ist eine als Ganzes mit der Bezugszahl 30 bezeichnete Induktionsspule eingesteckt, deren Wicklung 31 auf einem Spulenkörper 32 aufgebracht ist. Flanschteil 25 und Spulenkörper 32 sind mittels eines geeigneten Verfahrens miteinander fest verbunden (geklebt, umspritzt). Im Flanschteil 25 und im Spulenkörper 32 ist ein aus magnetisch leitendem Stoff bestehender Ankerbolzen 34 verschiebbar geführt, der über eine Verlängerung 35 mit dem Druckstück 15 fest verbunden ist und sich dadurch mit der Ventilnadel 14 in beiden Richtungen mitbewegt. Die Verlängerung 35 ist vorteilhaft als Kunststoffteil ausgeführt, welches mit dem Ankerbolzen 34 und dem Druckstück 15 durch ein geeignetes Verfahren fest verbunden ist. Durch diese Ausbildung der Verlängerung 35 ist sichergestellt, daß sich der Ankerbolzen 34 klemmfrei im Flanschteil 25 und dem Spulenkörper 32 verschieben kann.

Der Spulenkörper 32 ist auf der vom Flanschteil 25 abgekehrten Stirnseite mit einem nabenförmigen Ansatz 38 versehen, in welchem ein mit dem Ankerbolzen 34 zusammenwirkender, aus magnetisch leitenden Stoff bestehender Spulenkern 40 verschiebbar gelagert ist. Dieser hat in seinem den Ankerbolzen 34 zugekehrten Stirnende eine Sackbohrung 41, deren Durchmesser um das Doppelte des Restluftspaltes zwischen dem Ankerbolzen 34 und dem Spulenkörper 40 größer als der Durchmesser des Ankerbolzens 34 ist. Auf der anderen Seite ist der Spulenkern 40 mit einem Zapfen 42 versehen, der mit metallischem Berührungsschluß passend in den abgestuften inneren Abschnitt 43 der Sackbohrung 28 greift. Der Zapfen 42 liegt mit seiner Stirnseite am vorderen Ende einer Stiftschraube 44 an, welche in eine Gewindebohrung 45 eingedreht ist, die im spitzen Winkel a zur Längsachse der Einspritzdüse verläuft.

Im Düsenhalter 10 ist eine seitliche Ausnehmung 48 vorgesehen, welche die Bohrung 28 im Bereich ihres den Ansatz 38 aufnehmenden mittleren Abschnittes 49 anschneidet. In der Ausnehmung 48 sind Mittel 50 zum abgedichteten Herausführen der Wicklungsenden der Induktionsspule 30 und Verbinden mit einem weiterführenden Kabel 51 vorgesehen, über welches eine Auswerteschaltung an die Einspritzdüse anschließbar ist. Zum Abdichten der Federkammer 17 gegen die Ausnehmung 48 und die Gewindebohrung 45 sind außerdem ein Dichtring 52 am Umfang des Spulenkörpers 32 und ein Dichtring 53 am Umfang des Spulenkerns 40 vorgesehen. Im Ankerbolzen 34 sind eine Längsbohrung 54 und eine Querbohrung 55 zur Druckentlastung der Sackbohrung 41 gegen die Federkammer 17 vorgesehen.

Das magnetische Feld der Induktionsspule 30 führt über den Ankerbolzen 34, das Flanschteil 25, den inneren Bereich des Düsenhalters 10, den Spulenkern 40 und den Luftspalt, der zwischen dem Spulenkern 40 und dem Ankerbolzen 34 gebildet ist. Beim gewählten Ausführungsbeispiel ist die Anordnung so getroffen, daß bereits bei geschlossenem Ventil der Ankerbolzen 34 ein ganz geringes Stück weit in die Sackbohrung 41 eintaucht. Dadurch ist bereits in der Ausgangslage der kleinste Luftspalt zwischen Ankerbolzen 34 und Spulenkern 40 vorhanden, der sich aus dem Radialspiel zwischen diesen Teilen ergibt. Die signalerzeugende Änderung des magnetischen Feldwiderstandes wird dadurch hervorgerufen, daß beim Öffnungshub der Ventilnadel 14 der Ankerbolzen 34 tiefer in die Sackbohrung 41 eintaucht und sich dadurch die den Luftspalt begrenzenden Polflächen der Teile vergrößern.

Die bei geschlossenem Ventil vorhandene Anfangsgröße der Polflächen kann durch die Stiftschraube 44 auf jeden gewünschten Wert eingestellt werden. Der jeweils eingestellte Wert kann.beispielsweise durch Erfassung der Induktivität der Spule mittels einer elektronischen Schaltung ermittelt werden. Es ist aber auch eine Einstellung durch rein mechanisches Messen möglich. Zu diesem Zweck wird vor dem Zusammenbau der Einspritzdüse z. B. der Abstand der freien Stirnfläche des Ankerbolzens 34 von der oberen Stirnseite der Zwischenscheibe 11, so wie der Abstand der freien Stirnseite des Spulenkerns 40 von der unteren Stirnseite des Düsenhalters 10 ermittelt. Durch entsprechendes Drehen der Stiftschraube 44 läßt sich danach die gewünschte Differenz der beiden Abstände leicht einstellen. Nach dem Einstellen wird der Spulenkern 40 durch Verstemmen mittels eines in die .Ausnehmung 48 eingeführten Werkzeugs an der Stelle 58 im Düsenhalter 10 festgelegt.

Die erfindungsgemäße Anordnung ist nicht auf die dargestellte und beschriebene Konstruktion eingeschränkt. Der Luftspalt könnte beispielsweise auch zwischen ebenen, senkrecht zur Längsachse der Einspritzdüse ausgerichteten Polflächen gebildet sein, wobei die Signalgabe allein durch Änderung der Luftspaltlänge hervorgerufen wird. Ferner ist es denkbar, eine oder beide Polflächen an Ankerbolzen 34 und Spulenkern 40 bzw. Sackbohrung 41 konisch auszuführen, so daß sich beim Hub der Ventilnadel 14 sowohl eine Verkleinerung des (mittleren) Luftspalts als auch eine Vergrößerung der den Luftspalt begrenzenden Polflächen ergibt. Besonders vorteilhaft ist eine Anordnung, bei welcher in Schließlage der Ventilnadel 14 der Ankerbolzen 34 noch nicht in die Sackbohrung 41 eintaucht, weil sich dabei besonders große Änderunen des magnetischen Widerstandes über den Ventilnadelhub erzielen lassen.

Ferner ist die erfindungsgemäße Einstellbarkeit des Spulenkerns auch nicht darauf beschränkt, daß der Spulenkern an der von der Ventilnadel 14 abgekehrten Seite der Wicklung der Induktionsspule angeordnet ist und der Ankerbolzen den Spulenkörper durchsetzt.

Beim Ausführungsbeispiel nach Figur 2 ist die Anordnung so getroffen, daß ein Spulenkern 60 durch die Wicklung 61 einer als Ganzes mit der Bezugszahl 62 bezeichneten Induktionsspule hindurchgeführt ist und ein aus der Wicklung 61 herausragendes verdicktes Stirnende 63 hat, in welchem die mit dem Ankerbolzen 34 zusammenarbeitende Sackbohrung 41 angeordnet ist. Der Ankerbolzen 34 ist hier wesentlich kürzer als beim Ausführungsbeispiel nach Figur 1 ausgebildet und außerdem an seinem freien Stirnende konisch zulaufend geformt, so daß sich bei dem Ventilnadelhüben sowohl Luftspaltverkleinerungen als auch Polflächenvergrößerungen ergeben. Zum Festhalten der Induktionsspule 62 und zur Weiterleitung der magnetischen Feldlinien ist auch hier ein aus magnetisch leitendem Stoff bestehendes Flanschteil 65 vorgesehen, welches über ein magnetisch isolierendes Formteil 66 am Stirnende 63 des Spulenkerns 60 anliegt und mit diesem z. B. durch Klebstoff verbunden ist. Das Formteil 66 dient gleichzeitig zum Führen des Ankerbolzens 34. Zum Verhindern des Leckölaustritts aus der Federkammer 17 ist ein Dichtring 67 zwischen Düsenhalter und Stirnende 63 des Spulenkerns 60 gespannt. Der Spulenkern 60 ist wie beim Ausführungsbeispiel nach Fig. 1 durch Verstemmen im Düsenhalter festgelegt.

Die Sackbohrung 41 könnte bei diesem Ausführungsbeispiel anstelle im Spulenkern 60 auch im Ankerbolzen 34 gebildet sein, welcher zu diesem Zweck mit einem verdickten Kopfteil zu versehen wäre.

Bei einem anderen, nicht gezeigten Ausführungsbeispiel tauchen sowohl der Spulenkern als auch der Ankerbolzen in die Induktionsspule ein, wobei der magnetische Luftspalt innerhalb der Induktionsspule gebildet ist.

## Patentansprüche

1. Kraftstoff-Einspritzdüse für Brennkraftmaschinen, mit einem Düsenkörper (12), in welchem ein Ventilsitz gebildet und eine Ventilnadel (14) verschiebbar geführt ist, die von einer Schließfeder (16) und entgegengesetzt dazu vom Kraftstoffdruck beaufschlagt ist und sich beim Öffnungshub entgegen der Strömungsrichtung des Kraftstoffs bewegt, und ferner mit einem Düsenhalter (10), an welchem der Düsenkörper (12) festgespannt ist und der eine Kammer zur Aufnahme der Schließfeder (16) und einer der nadelhub- bzw. nadelgeschwindigkeitsabhängigen Signalgabe dienenden Induktionsspule (30) hat, welcher ein von der Ventilnadel (14) beeinflußter Anker (34) und ein Spulenkern (40, 60) zugeordnet sind, gegen welchen sich der Anker (34) beim Öffnungshub bewegt und dessen axiale Position von außen einstellbar ist, dadurch gekennzeichnet, daß der Spulenkern (40, 60) axial verschiebbar im Düsenhalter (10) bzw. im Spulenkörper (32) gelagert ist und daß der vom Anker (34) abgekehrte Endabschnitt (42) des Spulenkerns (40, 60) passend in einen gegenüber einem den Spulenkörper aufnehmenden Bohrungsabschnitt verengten Bohrungsabschnitt (43) im Düsenhalter (10) eingreift und an der Stirnseite eine vom Anker (34) abgekehrte Anschlagschulter bildet, die an ein getrennt vom Spulenkern (40, 60) ausgebildetes Einstellglied (44) anlegbar ist, welches in eine im Winkel zur Düsenachse angeordnete Bohrung (45) im Düsenhalter (10) einführbar ist, und daß der Spulenkern (40, 60) in jeder Stellung seines Einstellbereichs gegen axiales Verschieben gesichert im Düsenhalter (10) festlegbar ist.

2. Einspritzdüse nach Anspruch 1, dadurch gekennzeichnet, daß die Bohrung (45) zur Aufnahme des Einstellglieds (44) in einem gegen die Kraftstoff-Anschlußseite hin spitzen Winkel (a) in die den Spulenkern (40, 60) bzw. den Spulenkörper (32) aufnehmende Bohrung (28) mündet.

3. Einspritzdüse nach Anspruch 1 oder 2, dadurch gekennzeichnet, daß der Spulenkern (40) in einem Ansatz (38) des Spulenkörpers (32) verschiebbar geführt und an der vom Anker (34) abgekehrten Stirnseite mit einem passend in den verengten Bohrungsabschnitt (43) im Düsenhalter (10) greifenden Zapfen (42) versehen ist.

4. Einspritzdüse nach Anspruch 1, dadurch gekennzeichnet, daß der Spulenkern (60) die Induktionsspule (62) axial durchsetzt und in dieser verschiebbar geführt ist (Figur 2). 5. Einspritzdüse nach Anspruch 1, dadurch gekennzeichnet, daß sowohl der Spulenkern als auch der Anker in die Induktionsspule eintaucht und der magnetische Luftspalt innerhalb der Induktionsspule gebildet ist.

6. Einspritzdüse nach einem der vorhergehenden Ansprüche, dadurch gekennzeichnet, daß der Spulenkörper (32) und/oder der Spulenkern (40, 60) am Außenumfang einen Dichtring (52, 53, 67) trägt.

7. Einspritzdüse nach einem der vorhergehenden Ansprüche, bei welchen die Schließfeder über ein Druckstück auf die Ventilnadel wirkt, dadurch gekennzeichnet, daß der Anker (34) mit dem Druckstück (15) über ein elastisch verformbares Zwischenelement (35), insbesondere über einen Bolzen aus Kunststoff, verbunden ist.

## Claims

1. Fuel injection nozzle for internal combustion engines, with a nozzle body (12), in which a valve seat is formed and a valve needle (14) is displaceably guided, which is impinged by a closing spring (16) and, oppositely to it, by the fuel pressure, and moves in the opening stroke against the direction of flow of the fuel, and furthermore with a nozzle holder (10), on which the nozzle body (12) is firmly clamped and which has a chamber for accommodating the closing spring (16) and an induction coil (30), which serves for signalling in a way dependent on the needle stroke or needle speed and to which are assigned an armature (34), influenced by the valve needle (14), and a coil core (40, 60), against which the armature (34) moves in the opening stroke and the axial position of which is adjustable from outside, characterized in that the coil core (40, 60) is mounted axially displaceably in the nozzle holder (10) or in the coil body (32), and in that the end section (42) of the coil core (40, 60) facing away from the armature (34) engages and fits in a bore section (43) in the nqzzle holder (10), constricted with respect to a bore section accommodating the coil body, and forms on the face side a stop shoulder which faces away from the armature (34) and which can be brought into contact with an adjustment member (44) which is designed separate from the coil core (40, 60) and which can be inserted into a bore (45) in the nozzle holder (10) arranged at an angle to the nozzle axis, and in that the coil core (40, 60) can be fixed secure against axial displacement in the nozzle holder (10) in any position of its adjustment range.

2. Injection nozzle according to Claim 1, characterized in that the bore (45) for accommodating the adjustment member (44) opens out at an acute angle (a) with respect to the fuel connection side into the bore (28) accommodating the coil core (40, 60) or the coil body (32).

3. Injection nozzle according to Claim 1 or 2, characterized in that the coil core (40) is displaceably guided in an extension (38) of the coil body (32) and is provided on the face side facing away from the armature (34) with a pin (42) which engages and fits into the constricted bore section (43) in the nozzle holder (10).

4. Injection nozzle according to Claim 1, characterized in that the coil core (60) passes axially through the induction coil (62) and is displaceably guided in the latter (Figure 2).

5. Injection nozzle according to Claim 1, characterized in that both the coil core and the armature enter into the induction coil and the magnetic air gap is formed within the induction coil.

6. Injection nozzle according to one of the preceding claims, characterized in that the coil body (32) and/or the coil core (40, 60) bears a sealing ring (52, 53, 67) on its outer periphery.

7. Injection nozzle according to one of the preceding claims, in which the closing spring acts on the valve needle via a thrust piece, characterized in that the armature (34) is connected to the thrust piece (15) via an elastically deformable intermediate element (35), in particular via a bolt made of plastic.

## Revendications

1. Injecteur de carburant pour moteurs à combustion interne, comportant un corps d'injecteur (12) dans lequel est formé un siège de soupape et dans lequel est guidée, avec possibilité de coulissement, une aiguille (14) formant soupape, qui est sollicitée par un ressort de fermeture (16) et, en sens opposé, par la pression du carburant et qui, lors de sa course d'ouverture, se déplace en sens opposé à l'écoulement du carburant ; et comportant, en outre, un porte-injecteur (10) sur lequel est bridé le corps d'injecteur (12) et qui présente une chambre pour recevoir à la fois le ressort de fermeture (16) et une bobine d'induction (30) qui sert à émettre des signaux fonction de la course de l'aiguille et de la vitesse de l'aiguille et à laquelle correspondent une armature (34) sollicitée par l'aiguille formant soupape (14) et un noyau de bobine (40, 60) en direction duquel l'armature (34) se déplace lors de la course d'ouverture et dont on peut régler la position axiale de l'extérieur, caractérisé en ce que le noyau de la bobine (40, 60) porte, avec possibilité de coulissement axial, dans le porte-injecteur (10) et dans le corps de bobine (32) ; et en ce que la portion d'extrémité (42), côté opposé à l'armature (34), du noyau de bobine (40, 60) pénètre, avec ajustement, dans une portion (43) de l'alésage rétrécie par rapport à une portion de l'alésage qui reçoit le corps de bobine, dans le porte-injecteur (10) et forme sur la face frontale un épaulement de butée, opposé à l'armature (34), qui peut s'appuyer contre un élément de réglage (44) qui est conçu distinct du noyau de bobine (40, 60) et qui peut s'introduire dans un alésage (45) disposé sous un certain angle par rapport à l'axe de l'injecteur, dans le porte-injecteur (10) ; et en ce que le noyau de bobine (40, 60) peut se bloquer dans le porte-injecteur (10), en sécurité à l'égard d'un coulissement axial, en toute position de sa plage de réglage.

2. Injecteur selon la revendication 1, caractérisé en ce que l'alésage (45) prévu pour recevoir l'élément de réglage (44) débouche, sous un angle aigu (a) par rapport à la face du raccord pour le carburant, dans l'alésage (28) qui reçoit le noyau de bobine (40, 60) ou le corps de la bobine (32).

3. Injecteur selon la revendication 1 ou 2, caractérisé en ce que le noyau de la bobine (40) est guidé, avec possibilité de coulissement, dans un prolongement (38) du corps de bobine (32) et, du côté frontal opposé à l'armature (34), comporte un téton (42) qui pénètre, avec ajustement, dans la portion rétrécie (43) de l'alésage dans le porte-injecteur (10).

4. Injecteur selon la revendication 1, caractérisé en ce que le noyau de bobine (60) traverse axialement la bobine d'induction (32) et y est guidé avec possibilité de coulissement (figure 2).

5. Injecteur selon la revendication 1, caractérisé en ce qu'aussi bien le noyau de bobine que l'armature plongent dans la bobine d'induction et en ce que l'entrefer magnétique se forme à l'intérieur de la bobine d'induction.

6. Injecteur selon une des revendications précédentes, caractérisé en ce que le corps de bobine (32) et/ou le noyau de bobine (40, 60) portent à leur périphérie extérieure une bague d'étanchéité (52, 53, 67).

7. Injecteur selon l'une des revendications précédentes, dans lequel le ressort de fermeture agit sur l'aiguille formant soupape par l'intermédiaire d'une pièce de pression, caractérisé en ce que l'armature (34) est reliée à la pièce de pression (15) par l'intermédiaire d'un élément intermédiaire (35) élastiquement déformable, en particulier par l'intermédiaire d'une tige de plastique.
